# EUROPÄISCHE PATENTSCHRIFT

(11) **EP 0 687 787 B1**
(45) Veröffentlichungstag und Bekanntmachung des Hinweises auf die Patenterteilung: **04.03.1998**
(21) Anmeldenummer: 95107122.4
(22) Anmeldetag: 11.05.1995
(51) Int. Cl.: E05D 7/04

(54) **Scharniereinrichtung**
Hinge device
Dispositif de charnière

(30) Priorität: 17.06.1994 DE 4421056
(43) Veröffentlichungstag der Anmeldung: 20.12.1995
(73) Patentinhaber: Simonswerk GmbH, D-33378 Rheda-Wiedenbrück (DE)
(72) Erfinder: Jahnke, Wolfgang, D-59329 Wadersloh (DE)
(74) Vertreter: Lelgemann, Karl-Heinz, Dipl.-Ing.

(56) Entgegenhaltungen:
- EP-A- 0 140 114
- DE-B- 1 276 500
- DE-U- 9 200 563
- FR-A- 2 392 206
- FR-A- 2 411 292

## Beschreibung

Die Erfindung bezieht sich auf eine Scharniereinrichtung nach dem Oberbegriff des Patentanspruchs 1.

Bei bekannten derartigen Scharniereinrichtungen, wie sie etwa aus der DE 37 39 810 C2 und der DE 30 04 313 A1 bekannt sind, muß für deren Montage zunächst das Scharnierband in den zu seiner Breite und zu seiner Länge parallelen Richtungen innerhalb des Bandaufnahmeelements fixiert werden. Um dies zu erreichen, wird das Scharnierband so in das Bandaufnahmeelement eingefügt, daß das Scharnierband in der durch seine Breite und durch seine Länge bestimmten Ebene korrekt positioniert ist. Sodann wird das Scharnierband durch Klemmung od.dgl. im Bandaufnahmeelement fixiert. Für diese vergleichsweise komplizierte Montage des Scharnierbands innerhalb des Bandaufnahmeelements sind, da sich das Bandaufnahmeelement bereits innerhalb des Türflügels befindet und da das Scharnierband über die Schwenkachse bereits mit dem rahmen- bzw. zargenseitigen Scharnierteil und damit dem Rahmen, der Zarge od.dgl. verbunden ist, normalerweise zwei Personen erforderlich, von denen eine das Scharnierband in der gewünschten Position hält und die andere diejenigen Verrichtungen durchführt, die zur räumlichen Fixierung des Scharnierbands innerhalb des Bandaufnahmeelements in der zu seiner Breite und zu seiner Länge parallelen Ebene erforderlich sind.

Der Erfindung liegt die Aufgabe zugrunde, die gattungsgemäße Scharniereinrichtung derart weiterzubilden, daß die Vertikalverstellung des Scharnierbands in bezug auf das Bandaufnahmeelement der Scharniereinrichtung einfacher durchführbar ist.

Diese Aufgabe wird erfindungsgemäß durch die Merkmale im kennzeichnenden Teil des Patentanspruchs 1 gelöst.

Die Vertikalverstellung des Scharnierbands innerhalb des Bandaufnahmeelements erfolgt somit über ein aus der Verstellspindel, die mit dem Scharnierband verbunden ist, und dem Gewinde, das fest am Bandaufnahmeelement angeordnet ist, ausgebildetes Spindelgetriebe, welches durch die Hoch/Tief-Verstellschraube angetrieben wird. Hierdurch ist eine exakte Einstellung der Vertikalhöhe des Scharnierbands innerhalb des Bandaufnahmeelements möglich, wobei der Vorgang zur Einstellung dieser Vertikalhöhe des Scharnierbands beliebig unterbrochen und nach einer etwaig in der Zwischenzeit erfolgten Verstellung des Scharnierbands in dessen Tiefenrichtung erneut in der jetzt gewünschten aufwärtigen oder abwärtigen Richtung weitergeführt werden kann.

In mechanisch einfacher Weise läßt sich ein wirksamer Eingriff zwischen der Verstellspindel und der Hoch/Tief-Verstellschraube gemäß Patentanspruch 2 erzielen.

Eine vertikale Fixierung der Verstellspindel in bezug auf das Scharnierband ist in konstruktiv einfacher Weise gemäß Patentanspruch 3 erreichbar, wobei zweckmäßigerweise ein formschlüssiger Eingriff gemäß Patentanspruch 4 vorgesehen ist.

Sofern bei gleicher Drehgeschwindigkeit der Hoch/Tief-Verstellschraube eine schnellere Aufwärts- bzw. Abwärtsbewegung des Scharnierbandes innerhalb des Bandaufnahmeelements erfolgen soll, ist die Weiterbildung gemäß Patentanspruch 5 zweckmäßig.

Um insbesondere bei einer vertikalen Aufwärtsversetzung des Scharnierbands innerhalb des Bandaufnahmeelements Verkantungen od.dgl. möglichst zu vermeiden, ist die Ausgestaltung gemäß Patentanspruch 6 vorteilhaft, wobei dann das Gewinde zweckmäßigerweise gemäß Patentanspruch 7 fixiert ist.

Aufgrund einer gemäß Patentanspruch 7 kippbaren Lagerung des Scharnierbands innerhalb des Bandaufnahmeelements kann auf die bisher beim Stand der Technik verwendete sog. "schwimmende" Lagerung des Scharnierbands innerhalb des Bandaufnahmeelements verzichtet werden, wobei zur Versetzung der Schwenkachse der Scharniereinrichtung in Dickenrichtung des Scharnierbands lediglich der Kippwinkel des Scharnierbands innerhalb des Bandaufnahmeelements verstellt werden muß.

In einfacher Weise läßt sich eine kippbare und dennoch fixierte Lagerung des schwenkachsenfernen Endabschnitts des Scharnierbands innerhalb des Bandaufnahmeelements gemäß Patentanspruch 8 erreichen.

Bei dieser Ausgestaltung kann das Scharnierband in der einen Richtung um die eine Öffnungskante der schwenkachsennahen Öffnungsfläche des Lagerschlitzes und in der anderen Richtung um die andere Öffnungskante der schwenkachsennahen Öffnungsfläche des Lagerschlitzes gekippt werden. Die genannten Öffnungskanten der schwenkachsennahen Öffnungsfläche sind selbstverständlich dessen sich in Vertikalrichtung erstreckende Längskanten.

Eine flächige Anlage zwischen dem schwenkachsenfernen Endabschnitt des Scharnierbands und der jeweiligen Wandungsfläche der Lagerschlitzes ist gemäß Patentanspruch 9 erreichbar.

In konstruktiv wenig aufwendiger Weise läßt sich die Fixierung des Scharnierbands bzw. dessen schwenkachsenfernen Endabschnitts im Bandaufnahmeelement bzw. im Lagerschlitz gemäß Patentanspruch 10 verwirklichen. Hierdurch wird in einfacher Weise eine Fixierung des Scharnierbands in dessen Breitenrichtung erzielt, ohne dessen Verkippbarkeit zu beeinträchtigen. Das Scharnierband kann in unterschiedliche Vertikalpositionen in bezug auf das Bandaufnahmeelement bzw. auf dessen Lagerschlitz gebracht werden, wobei die Fixierzapfen in den als Langlöcher ausgebildeten Ausnehmungen aufwärts oder abwärts wandern.

Die Verkippung des Scharnierbands läßt sich wohldosiert und mit feinen Abstufungen gemäß Patentanspruch 11 bewirken. Diese Kippstelle, die in der einen Richtung die eine Öffnungskante der schwenkachsennahen Öffnungsfläche des Lagerschlitzes und in der anderen Richtung die andere Öffnungskante der schwenkachsennahen Öffnungsfläche des Lagerschlitzes ist, ändert sich folgerichtig je nach Kipprichtung des Scharnierbands.

Die Drehung der Kippwinkelverstellschraube läßt sich gemäß Patentanspruch 12 besonders wirksam und fein dosiert in eine Änderung des Kippwinkels des Scharnierbands umsetzen.

Bei einer Scharniereinrichtung, bei der einerseits das Scharnierband kippbar innerhalb des Bandaufnahmeelements gelagert ist und andererseits eine Vertikalverstellung des Scharnierbands innerhalb des Bandaufnahmeelements über das vorstehend geschilderte Spindelgetriebe möglich ist, kann die Positionierung des Scharnierbands in bezug auf das Bandaufnahmeelement durch in beliebiger Reihenfolge aufeinanderfolgende Kippwinkeländerungen, mittels denen der Kippwinkel des Scharnierbands innerhalb des Bandaufnahmeelements variiert wird, und Vertikalverstellungen, bei denen mittels der Hoch/Tief-Verstellschraube und des geschilderten Spindelgetriebes die vertikale Stellung des Scharnierbands innerhalb des Bandaufnahmeelements geändert wird, erfolgen. Hierbei ist es ohne weiteres möglich, daß auf eine Änderung des Kippwinkels eine Änderung der vertikalen Einstellung des Scharnierbands und danach wieder eine Änderung des Kippwinkels des Scharnierbands usw. erfolgt.

Zweckmäßig läßt sich die vorstehend geschilderte Scharniereinrichtung gemäß Patentanspruch 13 einsetzen, wobei die andere Scharniereinrichtung nicht mit dem für die Vertikaleinstellung des Scharnierbandes erforderlichen Spindelgetriebe ausgerüstet sein muß.

Ein in einfacher Weise montierbares Scharnier zur Verbindung eines Türflügels mit einem Rahmen, einer Zarge od.dgl. ist gemäß Patentanspruch 14 erreichbar. Hierbei kann die sog. Tiefenverstellung in sämtlichen drei Scharniereinrichtungen durchgeführt werden, wobei die Vertikaleinstellung des Türrahmens lediglich mittels der mittleren Scharniereinrichtung erfolgt, deren Scharnierband in bezug auf deren Bandaufnahmeelement in Vertikalrichtung verstellbar ist. In der Praxis hat sich nämlich herausgestellt, daß nach einer endgültigen Einstellung der Scharniereinrichtungen eines Scharniers die Vertikalkräfte jeweils über nur eine Scharniereinrichtung eines mehrere Scharniereinrichtungen aufweisenden Scharniers abgeleitet werden.

Selbstverständlich ist die vorliegende Erfindung in analoger Weise bei Scharniereinrichtungen einsetzbar, bei denen eine Schwenkachse, ein türflügelseitiges Scharnierteil, das an einem Türflügel einer Tür befestigbar und schwenkbar um die Schwenkachse an dieser gelagert ist, ein Bandaufnahmeelement, das an einem Rahmen, einer Zarge od.dgl. der Tür befestigbar ist, und ein Scharnierband vorgesehen sind, das einerseits an der Schwenkachse gehaltert und andererseits im Bandaufnahmeelement fixierbar ist.

Im folgenden wird die Erfindung an Hand eines Ausführungsbeispiels unter Bezugnahme auf die Zeichnung näher erläutert.

Es zeigen:
- Figur 1: ein Scharnier aus erfindungsgemäßen Scharniereinrichtungen;
- Figur 2: eine Rückansicht der in Figur 1 in der Mitte angeordneten Scharniereinrichtung, wobei ein Scharnierband aus seiner Mittelstellung in Vertikalrichtung nach oben versetzt ist;
- Figur 3: eine Figur 2 entsprechende Darstellung, wobei das Scharnierband die Mittelstellung in Vertikalrichtung einnimmt;
- Figur 4: eine Figur 2 entsprechende Darstellung, wobei das Scharnierband in Vertikalrichtung eine aus der Mittelstellung nach unten versetzte Stellung einnimmt;
- Figur 5: eine Darstellung einer Hoch/Tief-Verstellschraube und eines Spindelgetriebes zur Vertikalverstellung des Scharnierbands der erfindungsgemäßen Scharniereinrichtung;
- Figur 6: eine Horizontalschnittdarstellung des Scharnierbands und des Bandaufnahmeelements der erfindungsgemäßen Scharniereinrichtung, wobei das Scharnierband aus seiner mittleren Kippwinkelstellung in die eine Richtung verkippt ist;
- Figur 7: eine Figur 6 entsprechende Darstellung, wobei das Scharnierband seine mittlere Kippstellung einnimmt; und
- Figur 8: eine Figur 6 entsprechende Darstellung, wobei das Scharnierband in die andere Richtung aus der mittleren Kippstellung versetzt ist.

Ein in Figur 1 dargestelltes Scharnier dient zur Anbringung eines nur teilweise dargestellten Türflügels 2 an einem Rahmen, einer Zarge 1 od.dgl. Hierbei muß berücksichtigt werden, daß der Türflügel 2 in bezug auf den Rahmen bzw. die Zarge 1 verschwenkbar zu lagern ist, damit mittels ihm die Öffnung des Rahmens bzw. der Zarge 1 geschlossen und freigegeben werden kann. In Figur 1 ist der Rahmen bzw. die Zarge 1 auch nur - wie der Türflügel 2 - teilweise dargestellt.

Das in Figur 1 dargestellte Scharnier weist drei Scharniereinrichtungen 3, 4, 5 auf, deren Schwenkachsen 6, die für die in Figur 1 mittlere Scharniereinrichtung 4 in den Figuren 2 bis 4 und in den Figuren 6 bis 8 dargestellt ist, miteinander fluchten. Um diese Schwenkachsen 6 herum ist der Türflügel 2 in bezug auf den Rahmen bzw. die Zarge 1 schwenkbar.

Die in Figur 1 mittig angeordnete Scharniereinrichtung 4 hat ein Scharnierteil 8, das mittels Schrauben 9 fest am Rahmen bzw. an der Zarge 1 angebracht ist. Das Scharnierteil 8 ist des weiteren mit der Schwenkachse 6 verbunden. Im dargestellten Ausführungsbeispiel hat das rahmen- bzw. zargenseitige Scharnierteil 8 zwei Lagerabschnitte 10, zwischen denen ein Lagerabschnitt 11 eines Scharnierbands 12 verschwenkbar um die Schwenkachse 6 gelagert ist, wobei das Scharnierband 12 einen Bandlappen 13 aufweist, der innerhalb des Bandaufnahmeelements 7 in der im folgenden beschriebenen Weise gehaltert ist.

Das Bandaufnahmeelement 7 hat ein Gehäuse 14, das an seiner der Schwenkachse 6 gegenüberliegenden Seite einen Öffnungsschlitz 15 aufweist, durch den hindurch der Bandlappen 13 des Scharnierbands 12 in das Bandaufnahmeelement 7 hineinragt. Die Breite des Öffnungsschlitzes 15 ist beträchtlich größer als die Dicke des Bandlappens 13, so daß der Bandlappen 13 zum Bandaufnahmeelement 7 in dem durch die Breite des Öffnungsschlitzes 15 vorgegebenen Ausmaß bewegbar ist.

An der dem Öffnungsschlitz 15 entgegengesetzten Seite des Gehäuses 14 des Bandaufnahmeelements 7 ist innerhalb desselben ein Lagerschlitz 16 ausgebildet, in dem das Scharnierband 12 bzw. der Bandlappen 13 mit seinem schwenkachsenfernen Endabschnitt 17 sitzt. Der Lagerschlitz 16 hat eine schwenkachsennahe Öffnungsfläche 18, deren Breite der Dicke des Bandlappens 13 entspricht. Hinter seiner schwenkachsennahen Öffnungsfläche 18 erweitert sich der Lagerschlitz 16 an seinen beiden Längsseiten 19, 20 linear, so daß er an seiner schwenkachsenfernen Endfläche 21 breiter ist als die Dicke des Bandlappens 13. Deshalb ist der Bandlappen 13 in einer Richtung um die eine Längskante der schwenkachsennahen Öffnungsfläche 18 und in der anderen Richtung um die andere Längskante der schwenkachsennahen Öffnungsfläche 18 kippbar. Die lineare Erweiterung der Längsseite 19 bzw. die der Längsseite 20 des Lagerschlitzes 16 ist so gewählt, daß der Bandlappen 13 gegen die in Figur 8 obere Kante des Öffnungsschlitzes 15 anliegt, wenn der schwenkachsenferne Endabschnitt des Bandlappens 13 gegen die in Figur 8 untere Längsseite 20 anliegt, und daß der Bandlappen 13 gegen die in Figur 8 untere Kante des Öffnungsschlitzes 15 anliegt, wenn der schwenkachsenferne Endabschnitt 17 des Bandlappens 13 gegen die in Figur 8 obere Längsseite 19 des Lagerschlitzes 16 anliegt.

Der schwenkachsenferne Endabschnitt 17 des Bandlappens 13 ist innerhalb des Lagerschlitzes 16 durch Fixierzapfen 22 gehalten, die in als Langlöcher 23 ausgebildete Ausnehmungen eingreifen, die auf einer Längsseite 19, 20 des Lagerschlitzes 16 ausgebildet sind. Die Langlöcher 23 erstrecken sich mit ihren Längenabmessungen parallel zur Schwenkachse 6, so daß das Scharnierband 12 längs der Schwenkachse 6 verschieblich innerhalb des Bandaufnahmeelements 7 bzw. des Lagerschlitzes 6 gehaltert ist.

Des weiteren weist der Bandlappen 13 ein Gewinde 24 auf, in dem eine Kippwinkelverstellschraube 25 sitzt, die durch eine Öffnung 26 des Gehäuses 14 des Bandaufnahmeelements 7 betätigbar ist. Im dargestellten Ausführungsbeispiel sitzen die Kippwinkelverstellschraube 25, das Gewinde 24 und die Öffnung 26 nahe am Öffnungsschlitz 15 des Gehäuses.

Aufgrund des Gewindeeingriffs zwischen der Kippwinkelverstellschraube 25 und dem im Bandlappen 13 ausgebildeten Gewinde 24 wandert der Bandlappen 13 bei einer Drehung der Kippwinkelverstellschraube 25 zwischen den in den Figuren 6 und 8 dargestellten Endstellungen, in denen der schwenkachsenferne Endabschnitt 17 des Bandlappens 13 mit einer Seite in Anlage an die obere 19 bzw. die untere Längsseite 20 des Lagerschlitzes 16 gerät. Durch Betätigung der Kippwinkelverstellschraube 25 kann somit eine sog. "Tiefenverstellung" des Scharnierbands 12 bewerkstelligt werden.

Auch die in Figur 1 unteren und oberen Scharniereinrichtungen 3, 5 weisen die an Hand der in Figur 1 mittleren Scharniereinrichtung 4 geschilderten vorstehenden Merkmale auf. Durch die im folgenden angegebenen Merkmale, die der Vertikalverstellung des Scharnierbands 12 innerhalb des Bandaufnahmeelements 7 dienen, unterscheidet sich die in Figur 1 mittlere Scharniereinrichtung 4 von den anderen Scharniereinrichtungen 3, 5.

In einem vertikalen Endabschnitt 27, im Falle der Ausführungsform gemäß den Figuren 2 bis 4 im oberen Endabschnitt 27, weist der Bandlappen 13 eine Ausnehmung 28 auf, die an ihrem zur Bandlappenmitte hin orientierten Ende eine Erweiterung 29 hat.

In dieser Ausnehmung sitzt ein Anschlußabschnitt 30 einer Verstellspindel 31. Der Anschlußabschnitt 30 ist im Querschnitt so ausgestaltet, daß er formschlüssig innerhalb der die Erweiterung 29 aufweisenden Ausnehmung 28 sitzt, mit der Folge, daß bei einer Bewegung des Anschlußabschnitts 30 auch der Bandlappen 13 und damit das Scharnierband 12 in Vertikalrichtung innerhalb des Bandaufnahmeelements 7 bewegt werden, wobei diese Bewegung durch die Langlöcher 23, in denen die auf dem schwenkachsenfernen Endabschnitt 17 des Bandlappens ausgebildeten Fixierzapfen 22 sitzen, begrenzt ist. Die Verstellspindel 31 ist parallel zur Schwenkachse 6 innerhalb des Bandaufnahmeelements 7 gelagert und sitzt drehbar und in ihrer Axialstellung verstellbar in einem am Bandaufnahmeelement 7 fest angeordneten Gewinde 32.

Die Verstellspindel 31 hat zwischen ihrem Anschlußabschnitt 30 und dem fest am Bandaufnahmeelement 7 angeordneten Gewinde 32 einen Zahnkranz 33, der in Eingriff mit einer Hoch/ Tief-Verstellschraube 34 ist, die durch eine Öffnung 35 des Gehäuses 14 des Bandaufnahmeelements 7 betätigbar ist.

Bei einer Drehung der Hoch/Tief-Verstellschraube 34 wird aufgrund des Eingriffs zwischen der Hoch/Tief-Verstellschraube 34 und des Zahnkranzes 33 der Verstellspindel 31 letztere in Drehung versetzt. Da die Verstellspindel 31 in Gewindeeingriff mit dem fest am Bandaufnahmeelement 7 angeordneten Gewinde 32 ist, wird die Verstellspindel 31 aufgrund ihrer Drehung innerhalb des Bandaufnahmeelements 7 parallel zur Schwenkachse 6, was beim dargestellten Ausführungsbeispiel parallel zur Vertikalrichtung bedeutet, bewegt.

Mit dem Anschlußabschnitt 30 der Verstellspindel 31 bewegt sich auch der Bandlappen 13, so daß das Scharnierband 12 längs der Schwenkachse 6 wandert. Durch Drehung der Hoch/Tief-Verstellschraube 34 kann somit in einfacher Weise die gewünschte Vertikalstellung des Scharnierbands 12 innerhalb des Bandaufnahmeelements 7 ausgewählt werden.

Die Einstellung des Scharnierbands 12 parallel zur Schwenkachse 6 kann jederzeit unterbrochen werden, um die Tiefeneinstellung des Scharnierbands 12 innerhalb des Bandaufnahmeelements durch Betätigung der Kippwinkelverstellschraube 25 in der gewünschten Richtung zu ändern. Selbstverständlich kann auch die Verstellung der Kippwinkelverstellschraube 25 jederzeit unterbrochen werden, um erneut die Stellung des Scharnierbands 12 in Längsrichtung der Schwenkachse 6 zu variieren.

Die gesamte Einstellung des Scharnierbands 12 innerhalb des Bandaufnahmeelements und damit die gesamte Einstellung der Relativstellung zwischen Türflügel 2 und Zarge 1 kann durch eine einzige Person vorgenommen werden.

## Patentansprüche

1. Scharniereinrichtung mit einer Schwenkachse (6), einem rahmen- bzw. zargenseitigen Scharnierteil (8), das an einem Rahmen einer Zarge (1) od.dgl. einer Tür befestigbar ist, einem Bandaufnahmeelement (7), das an einem Türflügel (2) der Tür befestigbar ist, und einem Scharnierband (12), das einerseits verschwenkbar um die Schwenkachse (6) gehaltert und andererseits im Bandaufnahmeelement (7) fixierbar ist, dadurch gekennzeichnet, daß das Scharnierband (12) an einem vertikalen Endabschnitt (27) mit einer Verstellspindel (31) verbunden ist, die dreh- und in Vertikalrichtung verstellbar in einem fest am Bandaufnahmeelement (7) angeordneten Gewinde (32) sitzt und mittels einer Hoch/Tief-Verstellschraube (34) dreh- und damit in Vertikalrichtung verstellbar ist.

2. Scharniereinrichtung nach Anspruch 1, bei der die Verstellspindel (31) einen Zahnkranz (33) aufweist, mit dem die Hoch/Tief-Verstellschraube (34) über den gesamten vertikalen Verstellhub der Verstellspindel (31) in Eingriff ist.

3. Scharniereinrichtung nach Anspruch 1 oder 2, bei der im vertikalen Endabschnitt (27) des Scharnierbands (12) eine mit einer Erweiterung (29) versehene Ausnehmung (28) ausgebildet ist, in die ein Anschlußabschnitt (30) der Verstellspindel (31) eingreift.

4. Scharniereinrichtung nach Anspruch 3, bei der der Anschlußabschnitt (30) der Verstellspindel (31) formschlüssig in die mit der Erweiterung (29) versehene Ausnehmung (28) im vertikalen Endabschnitt (27) des Scharnierbandes (12) eingreift.

5. Scharniereinrichtung nach Anspruch 1 oder 2, bei der am vertikalen Endabschnitt (27) des Scharnierbands (12) eine Mutter angeordnet ist, in die ein separater Gewindeabschnitt der Verstellspindel (31) eingreift, wobei die Steigungsrichtung des separaten Gewindeabschnitts der Verstellspindel (31) und der am vertikalen Endabschnitt (27) des Scharnierbands (12) angeordneten Mutter der Steigungsrichtung des fest am Bandaufnahmeelement (7) angeordneten Gewindes (32) entgegengesetzt ist.

6. Scharniereinrichtung nach einem der Ansprüche 1 bis 5, bei der der mit der Verstellspindel (31) verbundene vertikale Endabschnitt (27) des Scharnierbands (12) am oberen Ende des Scharnierbands (12) angeordnet ist.

7. Scharniereinrichtung nach einem der Ansprüche 1 bis 6, bei der das Scharnierband (12) an seinem schwenkachsenfernen Endabschnitt (17) kippbar im Bandaufnahmeelement (7) fixiert ist.

8. Scharniereinrichtung nach Anspruch 7, bei der der schwenkachsenferne Endabschnitt (17) des Scharnierbands (12) in einem Lagerschlitz (16) angeordnet ist, dessen Breite an seiner schwenkachsennahen Öffnungsfläche (18) der Dicke des Scharnierbandes (12) entspricht und der sich in Richtung auf seine schwenkachsenferne Endfläche (21) erweitert.

9. Scharnierband nach Anspruch 8, bei der sich der Lagerschlitz (16) an seinen beiden Längsseiten (19, 20) linear erweitert.

10. Scharniereinrichtung nach einem der Ansprüche 7 bis 9, bei der am schwenkachsenfernen Endabschnitt (17) des Scharnierbands (12) zumindest zwei Fixierzapfen (22) ausgebildet sind, die in im Bandaufnahmeelement (7) bzw. im Lagerschlitz (16) und als Langlöcher (23) ausgebildete Ausnehmungen eingreifen, deren Breite dem Durchmesser der Fixierzapfen (22) entspricht und deren Längsachse parallel zur Schwenkachse (6) angeordnet ist.

11. Scharniereinrichtung nach einem der Ansprüche 7 bis 10, bei der das Scharnierband (12) mittels einer Kippwinkelverstellschraube (25) innerhalb des Bandaufnahmeelements (7) um eine an seinem schwenkachsenfernen Endabschnitt (17) ausgebildete Kippstelle (18) kippbar ist.

12. Scharniereinrichtung nach Anspruch 11, bei der die Kippwinkelverstellschraube (25) in Eingriff mit einem im Scharnierband (12) ausgebildeten Gewinde (24) und durch eine Öffnung im Gehäuse (14) des Bandaufnahmeelements (7) betätigbar ist.

13. Scharniereinrichtung nach einem der Ansprüche 7 bis 12, die Bestandteil eines zumindest zwei Scharniereinrichtungen (3, 4) aufweisenden Scharniers ist.

14. Scharniereinrichtung nach Anspruch 13, die als mittlere Scharniereinrichtung (4) eines drei Scharniereinrichtungen (3, 4, 5) aufweisenden Scharniers angeordnet ist.

## Claims

1. Hinge device having a pivot axis (6), a hinge portion (8) which is on the side where the frame or casement is arranged and which can be secured to the frame, casement (1) or the like of a door, a strip-receiving element (7) which can be secured to a leaf (2) of the door, and a hinge strip (12) which on the one hand is supported so that it is pivotable about the pivot axis (6) and on the other hand can be fixed in the strip-receiving element (7), characterised in that the hinge strip (12) is connected at a vertical end portion (27) to an adjusting spindle (31) which sits, so that it is adjustable in the vertical direction and so that it is rotatable, in a thread (32) arranged fixedly on the strip-receiving element (7) and which is rotatable and therefore adjustable in the vertical direction by means of an up/down adjusting screw (34).

2. Hinge device according to Claim 1, wherein the adjusting spindle (31) has a toothed ring (33) with which the up/down adjusting screw (34) is in engagement over the entire vertical adjusting travel of the adjusting spindle (31).

3. Hinge device according to Claim 1 or 2, wherein a recess (28) which is provided with a widened portion (29) and into which a connecting portion (30) of the adjusting spindle (31) engages is formed in the vertical end portion (27) of the hinge strip (12).

4. Hinge device according to Claim 3, wherein the connecting portion (30) of the adjusting spindle (31) engages in an interfitting manner in the recess (28), provided with the widened portion (29), in the vertical end portion (27) of the hinge strip (12).

5. Hinge device according to Claim 1 or 2, wherein there is arranged at the vertical end portion (27) of the hinge strip (12) a nut into which a separate threaded portion of the adjusting spindle (31) engages, the thread direction of the separate threaded portion of the adjusting spindle (31) and of the nut arranged on the vertical end portion (27) of the hinge strip (12) being opposite to the thread direction of the thread (32) arranged fixedly on the strip-receiving element (7).

6. Hinge device according to any one of Claims 1 to 5, wherein the vertical end portion (27) of the hinge strip (12), which portion is connected to the adjusting spindle (31), is arranged at the upper end of the hinge strip (12).

7. Hinge device according to any one of Claims 1 to 6, wherein the hinge strip (12) is, at its end portion (17) remote from the pivot axis, secured to be tiltable in the strip-receiving element (7).

8. Hinge device according to Claim 7, wherein the end portion (17) of the hinge strip (12), which portion is remote from the pivot axis, is arranged in a bearing slot (16) of which the width at its opening face (18) near the pivot axis corresponds to the thickness of the hinge strip (12) and which widens in the direction towards its end face (21) remote from the pivot axis.

9. Hinge device according to Claim 8, wherein the bearing slot (16) widens linearly at its two longitudinal sides (19, 20).

10. Hinge device according to any one of Claims 7 to 9, wherein at least two securing pins (22) are formed on the end portion (17) of the hinge strip (12), which portion is remote from the pivot axis, and engage in recesses formed in the strip-receiving element (7), or formed in the bearing slot (16), as oblong holes (23), the width of which recesses corresponds to the diameter of the securing pins (22) and the longitudinal axis of which recesses is arranged parallel to the pivot axis (6).

11. Hinge device according to any one of Claims 7 to 10, wherein the hinge strip (12) is tiltable about a tilting site (18), formed at its end portion (17) remote from the pivot axis, by means of a tilt angle adjusting screw (25) inside the strip-receiving element (7).

12. Hinge device according to Claim 11, wherein the tilt angle adjusting screw (25) is in engagement with a thread (24) formed in the hinge strip (12) and can be operated through an opening in the housing (14) of the strip-receiving element (7).

13. Hinge device according to any one of Claims 7 to 12, which is a component of a hinge having at least two hinge devices (3, 4).

14. Hinge device according to Claim 13, which is arranged as the middle hinge device (4) of a hinge having three hinge devices (3, 4, 5).

## Revendications

1. Dispositif de charnière comportant un axe de pivotement (6), une partie de charnière (8) côté châssis ou huisserie qui peut être fixée à un châssis, une huisserie (1) ou similaire d'une porte, un élément de logement de lame (7) qui peut être fixé à un battant (2) de la porte et une lame de charnière (12) qui d'un côté est montée avec possibilité de pivotement autour de l'axe de pivotement (6) et de l'autre peut être immobilisée dans l'élément de logement de lame (7), caractérisé par le fait que la lame de charnière (12), au niveau d'une partie d'extrémité (27), est liée à une vis de réglage (31) qui est montée avec possibilité de réglage en rotation et dans la direction verticale dans un filetage (32) solidaire de l'élément de logement de lame (7) et peut être réglée en rotation, donc dans la direction verticale, à l'aide d'une vis de réglage de hauteur/profondeur (34).

2. Dispositif de charnière selon la revendication 1, dans lequel la vis de réglage (31) comporte une couronne dentée (33) avec laquelle la vis de réglage de hauteur/profondeur (34) est en prise pendant toute la course de réglage verticale de la vis de réglage (31)

3. Dispositif de charnière selon la revendication 1 ou 2, dans lequel un évidement (28) pourvu d'une partie élargie (29) est aménagé dans la partie d'extrémité verticale (27) de la lame de charnière (12), évidement dans lequel pénètre une partie de liaison (30) de la vis de réglage (31).

4. Dispositif de charnière selon la revendication 3, dans lequel la partie de liaison (30) de la vis de réglage (31) s'engage par complémentarité de formes dans l'évidement (28) pourvu de la partie élargie (29), dans la partie d'extrémité verticale (27) de la lame de charnière (12).

5. Dispositif de charnière selon la revendication 1 ou 2, dans lequel un écrou est disposé dans la partie d'extrémité verticale (27) de la lame de charnière (12), écrou dans lequel pénètre un tronçon fileté séparé de la vis de réglage (31), les pas du tronçon fileté séparé de la vis de réglage (31) et de l'écrou situé sur la partie d'extrémité verticale (27) de la lame de charnière (12) étant inversés par rapport au pas du filetage (32) dans l'élément de logement de lame (7).

6. Dispositif de charnière selon une des revendications 1 à 5, dans lequel la partie d'extrémité (27) verticale liée à la vis de réglage (31) de la lame de charnière (12) est située à l'extrémité supérieure de la lame de charnière (12).

7. Dispositif de charnière selon une des revendications 1 à 6, dans lequel la lame de charnière (12), au niveau de sa partie d'extrémité (17) éloignée de l'axe de pivotement, est fixée avec possibilité de pivotement dans l'élément de logement de lame (7).

8. Dispositif de charnière selon la revendication 7, dans lequel la partie d'extrémité (17) de la lame de charnière (12) éloignée de l'axe de pivotement est disposée dans une fente réceptrice (16) dont la largeur au niveau de sa surface d'ouverture (18) proche de l'axe de pivotement correspond à l'épaisseur de la lame de charnière (12) et qui s'élargit en direction de la surface d'extrémité (21) éloignée de l'axe de l'axe de pivotement.

9. Dispositif de charnière selon la revendication 8, dans lequel la fente réceptrice (8) s'élargit de manière linéaire sur ses deux grands côtés (19, 20).

10. Dispositif de charnière selon une des revendications 7 à 9, dans lequel au moins deux pions de positionnement (22) sont aménagés sur la partie d'extrémité (17) de la lame de charnière (12) éloignée de l'axe de pivotement, lesquels pions de positionnement pénètrent dans des évidements en forme de trous oblongs (23) aménagés dans l'élément de logement de lame (7) ou dans la fente réceptrice (16), dont la largeur correspond au diamètre des pions de positionnement (22) et dont l'axe longitudinal est parallèle à l'axe de pivotement (6).

11. Dispositif de charnière selon une des revendications 7 à 10, dans lequel la lame de charnière (12) peut être orientée à l'aide d'une vis de réglage d'angle de basculement (25), à l'intérieur de l'élément de logement de lame (7) autour d'un point de basculement (18) aménagé dans sa partie d'extrémité (17) éloignée de l'axe de pivotement.

12. Dispositif de charnière selon la revendication 11, dans lequel la vis de réglage d'angle de basculement (25) est en prise avec un filetage aménagé dans la lame de charnière (12) et peut être actionnée à travers une ouverture dans le boîtier (14) de l'élément de logement de lame (7).

13. Dispositif de charnière selon une des revendications 7 à 12, qui fait partie d'une charnière comportant au moins deux dispositifs de charnières (3, 4).

14. Dispositif de charnière selon la revendication 13, qui est disposé en tant que dispositif de charnière intermédiaire (4) d'une charnière comportant trois dispositifs de charnières (3, 4, 5).
